# NEUE EUROPÄISCHE PATENTSCHRIFT

(11) **EP 1 898 157 B2**
(45) Veröffentlichungstag und Bekanntmachung des Hinweises auf die Entscheidung über den Einspruch: **02.03.2022**
(45) Hinweis auf die Patenterteilung: 09.11.2016
(21) Anmeldenummer: 07114900.9
(22) Anmeldetag: 24.08.2007
(51) Int. Cl.: F24C 15/02, F25D 23/02, E05B 1/00

(54) **Handgriff für ein Hausgerät**
Handle for a domestic appliance
Poignée pour un appareil ménager

(30) Priorität: 08.09.2006 DE 102006042176
(43) Veröffentlichungstag der Anmeldung: 12.03.2008
(73) Patentinhaber: BSH Hausgeräte GmbH, 81739 München (DE)
(72) Erfinder: Fleissner, Reinhard, 83352, Altenmarkt (DE)

(56) Entgegenhaltungen:
- DE-A1- 10 259 328
- DE-A1- 10 303 734
- DE-A1- 10 308 629
- DE-A1- 19 650 776
- DE-A1-102004 020 140
- DE-U1- 8 707 353
- DE-U1- 9 105 510
- DE-U1- 29 603 719
- US-A1- 2003 056 334
- US-A1- 2005 066 479
- US-A1- 2005 066 479
- US-A1- 2005 218 765
- US-A1- 2005 285 491
- US-A1- 2006 032 023

## Beschreibung

Die Erfindung bezieht sich auf einen Handgriff für ein Hausgerät mit einem vorzugsweise als lang gestreckte Stange ausgebildeten Griffteil und mit mindestens einem Befestigungsteil zum Befestigen des Griffteils mit Abstand an einem Element des Hausgeräts.

Bei einem bekannten Handgriff für die Tür eines Haushaltsgerätes (DE 102 08 042 A1) ist eine Griffstange an zwei Griffstücken, d.h. Befestigungsteilen mit Abstand zur Türfläche des Haushaltsgerätes gehalten und mittels eines jedes Befestigungsteil durchziehenden Befestigungsmittels an der Türfläche fixiert. Dabei bilden die technisch relativ aufwendigen Befestigungsteile einen wesentlichen Teil der äußeren Begrenzung des Handgriffes, prägen damit wesentlich das Erscheinungsbild des Handgriffes und müssen bei gewünschter gestaltungstechnischer Produktdifferenzierung z.B. bezüglich Oberflächenbeschaffenheit und Farbe individuell vorgehalten werden. Bestehen die einzelnen Teile des Handgriffes aus unterschiedlichen Materialien, so sind, um eine größtmögliche Einheitlichkeit hinsichtlich der Oberflächenstruktur zu erhalten, relativ aufwendige Oberflächen-Veredelungsverfahren bzw. aufwendige Oberflächenbeschichtungen erforderlich, insbesondere dann, wenn die vorgenannten Bestandteile des Handgriffes aus unterschiedlichen Materialien bestehen. Es sind zwar auch Handgriffe bekannt, bei denen Griffteil und Befestigungsteil bzw. Befestigungsteile einstückig im Spritzgussverfahren aus Kunststoff hergestellt sind, wodurch zwar die Anzahl der Einzelteile und deren Kosten gegenüber mehrteiligen Ausführungen verringert wird, aber eine Produktdifferenzierung z.B. in Form von unterschiedlichen Designvarianten aufgrund der Einstückigkeit wirtschaftlich schwer realisierbar ist.

Aus der DE 87 07 353 U1 ist ein Handgriff gemäß dem Oberbegriff des Anspruchs 1 gezeigt.

Die US 2005/218765 A1 offenbart Handgriffe für ein Hausgerät mit einem vorzugsweise als langgestreckt ausgebildeten Griffteil und mit mindestens einem separaten Befestigungsteil mit einem Befestigungs- und einem Griffabschnitt zum Befestigen des Griffteils mit Abstand an einer Tür des Hausgeräts. Dabei sind der Griffteil und das mindestens eine Befestigungsteil aus unterschiedlichen Materialien gebildet - der Griffteil aus elastischem Material, um einen sicheren und angenehmen Gebrauch des Handgriffs zu gewährleisten, das Befestigungsteil aus Metall, bevorzugt als Aluminiumstrangprofil
Der vorliegenden Erfindung liegt die Aufgabe zugrunde, einen Handgriff der eingangs genannten Art so auszugestalten, dass mit einfachen technischen Mitteln und Behandlungsverfahren eine völlig einheitliche Oberflächenstruktur aller Bestandteile des Handgriffs ermöglicht wird.

Diese Aufgabe wird bei einem Handgriff gemäß dem Patentanspruch 1 dadurch gelöst, dass die Griffstange und die beiden Befestigungsteile eine aus demselben Material gebildete einheitliche Oberflächenstruktur aufweisen.

Durch die Gleichheit der Materialien der wesentlichen Bestandteile des Handgriffes ergibt sich der Vorteil eines einheitlichen Herstellungsverfahrens und damit eine einheitliche Oberflächenstrukturierung und gegebenenfalls auch der z.B. nachträglichen Oberflächenbehandlung in mechanischer Weise z.B. durch so genanntes Bürsten aller wesentlichen Bestandteile des Handgriffes mit dem Ergebnis eines einheitlichen Erscheinungsbildes / Anmutung des Handgriffes.

Das Griffteil und Befestigungsteil bestehen aus demselben Material. Auf diese Weise können z.B. für die Oberflächenbehandlungen der wesentlichen Bestandteile des Handgriffes die gleichen Verfahren und Technologien angewendet werden und die metallurgischen Eigenschaften dieser wesentlichen Bestandteile z.B. hinsichtlich Stabilität, thermischen Ausdehnungsverhaltens, Alterung und dergleichen sind identisch, sodass eine nachhaltige, langseitige Nutzung des Handgriffes sichergestellt ist. Das Griffteil und die Befestigungsteile sind als Aluminium-Strangpressprofile ausgebildet. Diesbezüglich sind die Befestigungsteile als Hohlprofil ausgebildet und im Hohlraum sind Befestigungs- und/oder Führungselemente vorzugsweise einstückig ausgebildet.

Die Erfindung ist anhand eines in der Zeichnung dargestellten Ausführungsbeispiels nachstehend erläutert.

Es zeigt:
- Figur 1: die perspektivische Darstellung des Handgriffes mit angedeutetem Element eines Hausgerätes,
- Figur 2: ein Endteil eines Griffteils des erfindungsgemäßen Handgriffes als Einzelheit, der mit einem in Figur 3 ebenfalls als Einzelheit dargestellten Befestigungsteil gemäß Figur 1 verbunden werden kann.

Der in den Figuren gezeigte Handgriff für ein Hausgerät besteht, als wesentliche Bestandteile, aus einem als lang gestreckte Stange ausgebildeten Griffteil 1 und aus zwei Befestigungsteilen 2, von denen je ein Befestigungsteil 2 an den beiden Enden des Griffteils befestigt ist. Die Befestigungsteile 2 dienen dazu, den Griffteil 1 des Handgriffes mit freiem Abstand an einem Element 3 eines Hausgeräts zu befestigen. Das Element 3 kann z.B. die Backofentür eines nicht weiter dargestellten Backofens, eines Kühlschrankes, einer Geschirrspülmaschine oder eines sonstigen Hausgeräts sein. Der Griffteil 1 hat im Wesentlichen ein halbkreisförmiges Profil und ist an der Griffseite abgeflacht. Wie Figur 2 zeigt, sind an beiden Enden des Griffteils abgeflachte Befestigungsstellen 4 für die Befestigung der Befestigungsteile 2 vorhanden, auf welche die Befestigungsteile 2 gemäß Figur 3 aufgesetzt und durch Schraubverbindung fugenlos befestigt werden können. Die Befestigungsteile 2 besitzen ein im Wesentlichen quadratisches Profil und sind als Hohlprofil ausgebildet, wobei im Innern des Hohlraumes Befestigungs- und/oder Führungselemente 5 einstückig angeformt sind. Beispielsweise ist ein Führungselement 5 innerhalb des Hohlprofils in Form eines Führungsrohres ausgebildet zur Führung eines Befestigungsbolzens 6, welcher Befestigungsbolzen 6 an einem Ende einen Gewindeansatz besitzt, der in eine Gewindebohrung 7 einschraubbar ist und am anderen Ende z.B. ein Innengewinde 8 aufweist mittels welchem über Schraubverbindung eine feste Verbindung des Handgriffs mit dem Element 3 des Hausgerätes hergestellt werden kann. Wie in Figur 3 verdeutlicht, ist eine Wandung des Hohlprofils jedes Befestigungsteiles 2 am griffteilseitigem Ende gewölbt ausgeführt, sodass es mit dem halbrundförmigen Profil des Griffteils 1 korrespondiert.

Die Griffstange 1 und die beiden Befestigungsteile 2 weisen eine aus demselben Material gebildete einheitliche Oberflächenstruktur auf. Beide genannten Teile 1 und 2 sind als Aluminium-Strangpressprofil ausgebildet, wobei auch der Griffteil 1 vorzugsweise als Hohlprofil ausgebildet ist. Aufgrund des einheitlichen Materials insbesondere im Oberflächenbereich kann mit einem einheitlichen Verfahren zur Behandlung der Oberfläche beider genannten Teile 1 und 2 eine einheitliche, identische Oberflächenstruktur der wesentlichen Bestandteile des Handgriffes in einfacher Weise hergestellt werden, z.B. durch mechanische Bearbeitung (Bürsten, Strahlen).

In nicht erfindungsgemäßen Varianten können zwischen dem Griffteil 1 und den Befestigungsteilen 2 einerseits und zwischen den Befestigungsteilen 2 und dem Hausgeräte- Element 3 andererseits Teile z.B. Dichtungen eingefügt werden, was in den Figuren nicht gezeigt ist.

## Patentansprüche

1. Handgriff für ein Hausgerät mit einem vorzugsweise als lang gestreckte Stange ausgebildeten Griffteil (1) und mit zwei separaten Befestigungsteilen (2) zum Befestigen des Griffteils (1) mit Abstand an einem Element (3) des Hausgerätes, wobei, der Griffteil (1) und die zwei Befestigungsteile (2) eine aus demselben Material gebildete einheitliche Oberflächenstruktur aufweisen, wobei Griffteil (1) und die Befestigungsteile (2) aus demselben Material bestehen, **dadurch gekennzeichnet, dass** Griffteil (1) und die Befestigungsteile (2) als Aluminium-Strangpressprofile ausgebildet sind und die zwei Befestigungsteile (2) als Hohlprofil ausgebildet sind und im jeweiligen Hohlraum ein Befestigungs- und/oder Führungselement (5) einstückig ausgebildet ist, wobei an beiden Enden des Griffteils (1) abgeflachte Befestigungsstellen (4) für die Befestigung der Befestigungsteile (2) vorhanden sind, auf welche die Befestigungsteile (2) aufgesetzt und durch Schraubverbindung fugenlos befestigt werden können, wobei der Griffteil (1) ein halbkreisförmiges Profil hat und an der Griffseite abgeflacht ist, und wobei eine Wandung des Hohlprofils jedes Befestigungsteils (2) am griffteilseitigen Ende gewölbt ausgeführt ist, sodass es mit dem halbrundförmigen Profil des Griffteils (1) korrespondiert.

2. Hausgerät mit einem Handgriff nach Anspruch 1.

## Claims

1. Handle for a household appliance with a handle part (1) embodied preferably as an elongated rod and with two separate fastening parts (2) for fastening the handle part (1) to an element (3) of the household appliance at a distance, wherein the handle part (1) and the two fastening parts (2) have a unified surface structure formed from the same material, wherein the handle part (1) and the fastening parts (2) consist of the same material, **characterised in that** the handle part (1) and the fastening parts (2) are embodied as an aluminium extruded profile and the two fastening parts (2) are embodied as hollow profiles and a fastening and/or guiding element (5) is embodied in one piece in each hollow space, wherein fastening points (4) that are flattened at both ends of the handle part (1) are provided for the fastening of the fastening parts (2), to which the fastening parts (2) can be attached and fastened in a seamless manner by way of a screw connection, wherein the handle part (1) has a semi-circular profile and is flattened on the handle side, and wherein a wall of the hollow profile of each fastening part (2) is designed in a curved manner at the end on the handle part side, so that it corresponds to the semi-circular profile of the handle part (1).

2. Household appliance with a handle according to claim 1.

## Revendications

1. Poignée pour un appareil ménager avec une partie de préhension (1) exécutée de préférence sous la forme d'une tige allongée et avec deux parties de fixation (2) distinctes pour fixer la partie de préhension (1) avec un écartement sur un élément (3) de l'appareil ménager, dans laquelle la partie de préhension (1) et les deux parties de fixation (2) présentent une structure de surface uniforme constituée en matériau identique, dans laquelle la partie de préhension (1) et les parties de fixation (2) sont composées d'un matériau identique, **caractérisée en ce que** la partie de préhension (1) et les parties de fixation (2) sont exécutées sous la forme de profilés extrudés en aluminium et les deux parties de fixation (2) sont exécutées sous la forme de profilés creux et un élément de fixation et/ou guidage (5) est exécuté en une seule pièce dans l'espace creux respectif, dans lequel, aux deux bouts de la partie de fixation (1) se trouvent des parties de fixation aplaties (4) pour la fixation des parties de fixation (2) sur lesquelles les parties de fixation (2) peuvent être placées et fixées par vissage sans joint.

2. Appareil ménager avec une poignée selon la revendication 1.
